# EUROPÄISCHE PATENTSCHRIFT

(11) **EP 3 864 345 B1**
(45) Veröffentlichungstag und Bekanntmachung des Hinweises auf die Patenterteilung: **05.11.2025**
(21) Anmeldenummer: 19732650.7
(22) Anmeldetag: 21.06.2019
(51) Int. Cl.: F23C 3/00, F23C 7/06, F23L 15/04, F23C 9/00

(54) **BRENNER ZUM REDUZIEREN VON NOX-EMISSIONEN UND VERFAHREN ZUM BETREIBEN DES BRENNERS**
BURNER FOR REDUCING NOX EMISSIONS AND METHOD FOR OPERATING THE BURNER
BRÛLEUR POUR RÉDUIRE LES ÉMISSIONS DE NOX ET PROCÉDÉ PERMETTANT DE FAIRE FONCTIONNER LE BRÛLEUR

(43) Veröffentlichungstag der Anmeldung: 18.08.2021
(73) Patentinhaber: Econova GmbH, 44805 Bochum (DE)
(72) Erfinder: DOMBROWSKI, Bert, 45527 Hattingen (DE); GRAF VON SCHWEINITZ, Horst, 44805 Bochum (DE)
(74) Vertreter: Lohmanns Lohmanns & Partner mbB
(86) Internationale Anmeldenummer: PCT/EP2019/066530
(87) Internationale Veröffentlichungsnummer: WO 2020/253970

(56) Entgegenhaltungen:
- EP-A1- 2 498 002
- EP-A2- 0 164 576
- EP-A2- 0 685 683
- EP-A2- 2 778 521

## Beschreibung

Die Erfindung betrifft einen Brenner zum Erwärmen eines Heizraumes mit der Reduzierung von NOx-Emissionen, umfassend eine Misch- und Brennkammer und eine Brennkammeröffnung, welche die Misch- und Brennkammer zu einem zu erwärmenden Heizraum hin öffnet. In der Misch- und Brennkammer wird eine Flamme erzeugt, mit deren Hitze der Heizraum erwärmt wird. Die Erfindung betrifft ferner ein Verfahren zum Betreiben eines solchen Brenners.

Derartige Brenner werden insbesondere zur Beheizung von Ofenräumen bei industriellen Thermoprozessanlagen eingesetzt, wobei es sich beispielsweise um Kammeröfen zur Wärmebehandlung, Herdwagenöfen zum Erwärmen und Schmieden, Rollenherdöfen oder Drehherdöfen handeln kann. Diese Beispiele sind jedoch lediglich exemplarisch zu verstehen, denn die Anwendung von derartigen Industriebrennern ist vielfältig.

Die Brenner werden mit einem gasförmigen oder flüssigen Brennstoff zusammen mit Luft oder Sauerstoff betrieben. Hierbei werden zunehmend Impuls- oder Hochleistungsbrenner eingesetzt, bei denen Brennstoff und Luft in einer Brennkammer vermischt und gezündet werden. Die entstehenden heißen Verbrennungsgase strömen mit hoher Geschwindigkeit durch eine Brennkammeröffnung in den zu beheizenden Heizraum. Bei dem Heizraum kann es sich um einen Ofenraum selbst oder ein Strahlrohr handeln, welches gasdicht durch eine Ofenwand in einen Ofenraum ragt.

Dabei ist es das Bestreben, bei der Verbrennung möglichst geringe NOₓ-Werte zu bewirken, was jedoch von verschiedenen Parametern abhängt, die miteinander in Wechselwirkung stehen. Als eine vorteilhafte Maßnahme hat sich beispielsweise das Betreiben eines Industriebrenners in zwei Betriebsarten erwiesen, wobei die zweite Betriebsart eine flammenlose Oxidation beinhaltet, welche niedrige NOₓ-Werte ermöglicht.

Beispielsweise offenbart die EP 0 685 683 B1, welche die Grundlage für die zweiteilige Form darstellt, einen Industriebrenner, der zwischen einem Anfahrbetrieb mit einer Flamme innerhalb einer Misch- und Brennkammer und einem Heizbetrieb mit flammenloser Oxidation außerhalb der Misch- und Brennkammer geschaltet werden kann. Hierzu sind zwei verschiedene Brennstoffdüseneinrichtungen vorgesehen, mit denen Brennstoff wahlweise in die Misch- und Brennkammer (Anfahrbetrieb) und in die Nähe einer Brennkammeraustrittsöffnung gebracht werden kann (Heizbetrieb). Das Umschalten zwischen Anfahrbetrieb und Heizbetrieb erfolgt nach Erreichen einer vorbestimmten Temperatur im Heizraum, wobei diese Temperatur oberhalb der Zündtemperatur des Brennstoff-/Luft-Gemischs liegt, damit das Gemisch für eine flammenlose Oxidation ohne zusätzliche Zündung im Bereich der Brennkammeraustrittsöffnung verbrennen kann.

Diese Art von Industrieofen erfordert jedoch zwei verschiedene Brennstoffzuführungen und ein Umschalten im Hochtemperaturbetrieb. Darüber hinaus kann er seine geringen NOₓ-Werte aufgrund der flammenlosen Oxidation nicht in Bereichen eines Heizraumes realisieren, welche die genannte Zündtemperatur nicht erreichen oder noch nicht erreicht haben. Ferner erfordert der Industrieofen eine aufwendige Überwachung, da die Flamme in der Misch- und Brennkammer nach dem Umschalten in den Heizbetrieb erlischt und der Ofen somit nicht mehr anhand des Vorhandenseins dieser Flamme überwacht werden kann

Weitere gattungsgemäße Brenner sind in EP 0 164 576 A2, EP 2 498 002 A1 und EP 2 778 521 A2 beschrieben.

Aufgabe der Erfindung ist es daher, einen Brenner und ein Verfahren zum Betreiben des Brenners bereitzustellen, mit dem sich unter Vermeidung insbesondere der genannten Nachteile geringe NOₓ-Werte erreichen lassen.

Erfindungsgemäß wird diese Aufgabe durch einen Brenner gemäß dem unabhängigen Anspruch 1 gelöst. Vorteilhafte Weiterbildungen des Brenners ergeben sich aus den Unteransprüchen 2-9.

Die Erfindung wird ferner durch ein Verfahren zum Betreiben eines solchen Brenners gemäß Anspruch 10 und eine vorteilhafte Weiterbildung des Verfahrens gemäß dem Anspruch 11 gelöst. Es ist darauf hinzuweisen, dass die in den Ansprüchen einzeln aufgeführten Merkmale in beliebiger, technisch sinnvoller Weise miteinander kombiniert werden können und weitere Ausgestaltungen der Erfindung im Rahmen der Ansprüche aufzeigen. Die Beschreibung charakterisiert und spezifiziert die Erfindung insbesondere im Zusammenhang mit den Figuren zusätzlich.

Mit dem erfindungsgemäßen Brenner lässt sich ein Heizraum erwärmen, wobei es sich bei dem Heizraum beispielsweise um einen Ofenraum oder ein Strahlrohr handelt, welches in einen zu beheizenden Ofenraum hineinragt. Der Brenner kann daher mit einer offenen Feuerung oder einem Strahlrohr betrieben werden. Als Strahlrohr können verschiedene Arten von Strahlrohren zum Einsatz kommen. Beispielsweise handelt es sich um ein Strahlrohr vom SER-Typ (Single Ended Radiant Tube). Es können aber beispielsweise auch Strahlrohre vom P-Typ oder DP-Typ eingesetzt werden. Vorzugsweise wird ein Ofenraum mit mehreren Brennern ausgestattet. Es handelt sich um einen Industriebrenner, der insbesondere zur direkten Beheizung von Ofenräumen bei industriellen Thermoprozessanlagen eingesetzt wird. Mit dem Aufbau und der Betriebsweise des erfindungsgemäßen Brenners lassen sich die NOx-Emissionen reduzieren, wobei der Brenner jedoch weitere Vorteile mit sich bringt.

Der erfindungsgemäße Brenner weist hierzu eine Misch- und Brennkammer auf, innerhalb der eine Misch- und Zündeinrichtung angeordnet ist. Eine Brennstoffzuführung ist mit der Misch- und Zündeinrichtung verbunden und zur Zuführung von Brennstoff zu der Misch- und Zündeinrichtung ausgebildet. Ferner ist eine Luftzuführung vorgesehen, die zur Zuführung eines ersten Luftteilstroms zu der Misch- und Brennkammer ausgebildet ist. Der Brenner wird mit Luft und einem Brennstoff betrieben, der flüssig oder vorzugsweise gasförmig ist. Beispielsweise wird Erdgas eingesetzt. Die Misch- und Brennkammer öffnet sich über eine Brennkammeröffnung zu dem zu erwärmenden Heizraum.

Ferner sieht der Brenner Steuermittel vor, die ausgebildet sind zur Steuerung eines Brennstoffstromes B über die Brennstoffzuführung und zur Steuerung wenigstens eines Luftteilstromes über die Luftzuführung. Der Brenner und diese Steuermittel sind zum Betreiben des Brenners mit einer stabilen Flamme ausgebildet, die sich von der Misch- und Zündeinrichtung durch die Brennkammeröffnung hindurch in den Heizraum erstreckt. Ein solche langgestreckte Flamme weist Flammenbereiche mit verschiedenen Charakteristika auf. Wenigstens handelt es sich um einen ersten Flammenbereich innerhalb der Misch- und Brennkammer, der z.B. durch eine lonisationselektrode detektierbar ist. Außerhalb der Brennkammeröffnung wird ein zweiter Flammenbereich ausgebildet, der durch die Hochgeschwindigkeit der austretenden Ströme gekennzeichnet ist.

Erfindungsgemäß liegt der auf die Brennerleistung bezogene Querschnitt der Brennkammeröffnung im Bereich zwischen 1,5 mm²/kW und 10 mm²/kW. In einer Ausführungsform der Erfindung liegt der auf die Brennerleistung bezogene Querschnitt der Brennkammeröffnung im Bereich zwischen 1,5 mm²/kW und 8 mm²/kW, bevorzugt zwischen 1,5 mm²/kW und 6 mm²/kW, besonders bevorzugt zwischen 1,5 mm²/kW und 5 mm²/kW.

Mit diesen Werten lassen im Bereich der Brennkammeröffnung sehr hohe Austrittsgeschwindigkeiten erreichen, durch welche wiederum Abgase aus dem Heizraum in verstärktem Maße in die Flamme in diesem Bereich angesaugt werden. Dabei wird der Querschnitt der Brennkammeröffnung wesentlich kleiner gewählt, als dies bei bekannten Brennern der Fall ist. Beispielsweise ergeben sich bei bekannten Luft/Brennstoff-Brennern oftmals auf die Brennerleistung bezogene Querschnitte der Brennkammeröffnung von über 10 mm²/kW. Eine erhebliche Reduzierung dieses Wertes wird vermieden, da erfahrungsgemäß die Flamme dann nicht mehr stabil und zuverlässig betrieben werden kann. Der Erfindung liegt jedoch die Erkenntnis zugrunde, dass sich bei geeignetem Aufbau und Betrieb eines Brenners auch Werte wesentlich unter 10 mm²/kW realisieren lassen. Insbesondere erfolgt dies zusammen mit der Erzeugung einer stabilen Flamme im Bereich der Zünd- und Mischeinrichtung. Die Steuermittel und die Misch- und Zündeinrichtung sind daher dazu ausgebildet, in der Misch- und Brennkammer eine stabile Flamme zu erzeugen.

Durch die Erfindung ergeben sich an der Brennkammeröffnung höhere Austrittsgeschwindigkeiten, die wiederum eine Verstärkung der Ansaugung von Abgasen aus dem Heizraum bewirken, wodurch die NOx-Emissionen reduziert werden können. Es können NOx-Werte im Bereich von 5 bis 100 mg/Nm³ bzw. mit einem SER-Strahlrohr von 50 bis 150 mg/Nm³ bezogen auf 3% O₂ im trockenen Abgas erzielt werden. Darüber hinaus lässt sich insbesondere bei einem langen SER-Strahlrohr, durch die erhöhten Austrittsgeschwindigkeiten, das Temperaturprofil im Heizraum verbessern.

Die Erfindung hat ferner den Vorteil, dass die stabile Flamme im Bereich der Misch- und Zündeinrichtung fortlaufend detektierbar und damit überwachbar ist. In einer Ausführungsform der Erfindung sind daher in der Misch- und Brennkammer Flammenüberwachungsmittel vorgesehen, die zur Detektion einer Flamme im Bereich der Misch- und Zündeinrichtung ausgebildet sind. Bei den Flammenüberwachungsmitteln handelt es sich beispielsweise um einen lonisationsstab, der in einen Bereich der Flamme ragt. Die Flammenüberwachungsmittel werden dazu eingesetzt, das Vorhandensein der Flamme in der Misch- und Brennkammer zu überwachen, was gegenüber Lösungen mit Hochtemperaturumschaltung vergleichsweise einfach und verlässlich durchzuführen ist.

So kann die Funktion des Brenners auf einfache Weise anhand des Vorhandenseins der Flamme in der Brennkammer überwacht werden. Die Erfindung bietet daher die Möglichkeit, für die Erzielung niedriger NOx-Werte im Bereich von 5 bis 100 mg/Nm³ bzw. 50 bis 150 mg/Nm³ bezogen auf 3% O₂ im trockenen Abgasinsbesondere keine flammenlose Oxidation einsetzen zu müssen, deren Überwachung aufwendig und vergleichsweise unsicher ist, da keine überwachbare Flamme vorhanden ist.

Ferner ist mit dem erfindungsgemäßen Brenner bereits ab einer Heizraumtemperatur von etwa 300 bis 500 °C eine NOx-Reduzierung möglich, während dies bei Einsatz der flammenlosen Oxidation erst bei Temperaturen von etwa 800°C möglich ist. So lässt sich der erfindungsgemäße Brenner vorteilhaft in Bereichen einer Thermoprozessanlage einsetzen, in denen hohe Leistung gefordert ist, die Temperatur in einem zu beheizenden Bereich aber nicht oder noch nicht über 800°C liegt. Beispielsweise in den leistungsstarken ersten Zonen eines Durchlaufofens ist der erfindungsgemäße Brenner voll wirksam.

Vorzugsweise ist ferner ein Rekuperator vorgesehen, welcher die Luftzuführung des Brenners wenigstens teilweise umgibt. Die Erfindung kann jedoch auch bei Brennerbauformen ohne Rekuperator eingesetzt werden. Derartige Rekuperatoren können auf vielfältige Art ausgebildet sein und weisen im Wesentlichen Mittel zur Aufnahme von heißen Abgasen aus einem Heizraum in den Rekuperator auf. Ferner weisen sie Mittel zur Zuführung von Luft für die Verbrennung zu dem Rekuperator und zur Erwärmung dieser Verbrennungsluft mittels der durch den Rekuperator geführten heißen Abgase auf. Der Rekuperator ist entsprechend ausgebildet, um einen geeigneten Wärmeübergang zwischen heißen Abgasen und der zugeführten Verbrennungslust zu realisieren. Über den Rekuperator ist somit ein zweiter Luftstrom L2 der Misch- und Brennkammer oder dem Heizraum außerhalb der Misch- und Brennkammer zuführbar. Ob dieser zweite Luftstrom L2 aus dem Rekuperator der Misch- und Brennkammer oder direkt dem zu beheizenden Heizraum zugeführt wird, hängt von der Bauform des Brenners ab. Der erste Luftteilstrom L1 kann optional ebenfalls durch den Rekuperator vorgewärmt werden.

Auch die erreichbaren Querschnitte der Brennkammeröffnung hängen wesentlich von der Bauform des Brenners mit Rekuperator ab, da die durch den Rekuperator vorgewärmte Verbrennungsluft auf verschiedene Arten der Verbrennung zugeführt werden kann. In einer Ausführungsform der Erfindung ist die Luftzuführung beispielsweise durch ein Luftzuführungsrohr gebildet ist, innerhalb dessen die Misch- und Zündeinrichtung so angeordnet ist, dass sich die Misch- und Brennkammer ausbildet. Das Luftzuführungsrohr bildet dabei die Brennkammeröffnung aus. Bei einer solchen Bauform lassen sich sehr geringe Durchmesser für die Brennkammeröffnung realisieren, wobei der auf die Brennerleistung bezogene Querschnitt der Brennkammeröffnung beispielsweise im Bereich zwischen 1,5 mm²/kW und 5 mm²/kW, besonders bevorzugt zwischen 2,5 mm²/kW und 3,5 mm²/kW liegt.

Bei einer Bauform mit Rekuperator wird der zweite Luftteilstrom L2 beispielsweise von dem Rekuperator in den Heizraum geleitet. Es erfolgt dann keine Zuführung eines zweiten, vorgewärmten Luftstroms L2 direkt in die Misch- und Brennkammer, sondern dieser zweite Luftteilstrom L2 wird dem Flammenbereich außerhalb der Misch- und Brennkammer zugeführt.

In einer anderen Bauform des Brenners mit Rekuperator wird die Luftzuführung ebenfalls durch ein Luftzuführungsrohr gebildet, innerhalb dessen die Misch- und Zündeinrichtung so angeordnet ist, dass sich die Misch- und Brennkammer ausbildet. In dieser Ausführungsform bildet jedoch der Rekuperator die Brennkammeröffnung aus, während der zweite, vorgewärmte Luftteilstrom L2 von dem Rekuperator vorzugsweise ebenfalls in die Misch- und Brennkammer geleitet wird. Der Gesamtluftstrom in die Misch- und Brennkammer ist somit höher als bei der zuvor beschriebenen Ausführungsform, aber es lassen sich dennoch sehr geringe Durchmesser für die Brennkammeröffnung realisieren, wobei der auf die Brennerleistung bezogene Querschnitt der Brennkammeröffnung im Bereich zwischen 3 mm²/kW und 10 mm²/kW, besonders bevorzugt zwischen 3 mm²/kW und 6 mm²/kW liegt.

Erfindungsgemäß sind die Steuermittel ferner dazu ausgebildet, nach Erreichen eines vorbestimmten Parameterwertes das Verhältnis von Brennstoffstrom B zum Luftstrom zu erhöhen. Bei Bauformen mit Rekuperator und somit mehreren Luftteilströmen wird das Verhältnis von Brennstoffstrom B zur Summe aus erstem und zweitem, vorgewärmten Luftstrom variiert, insbesondere erhöht. Erfindungsgemäß sind die Steuermittel dazu ausgebildet, nach Erreichen eines vorbestimmten Parameterwertes den Brennstoffstrom B bei annähernd gleichbleibendem Luftstrom (insbesondere Summe aus erstem und zweitem, vorgewärmten Luftstrom) zu erhöhen.

Der vorbestimmte Parameterwert ist erfindungsgemäß ein Temperaturwert, wobei es sich um eine Referenztemperatur in einem zu beheizenden Raum bzw. in einer bestimmten Zone innerhalb des zu beheizenden Raums handelt (Zonentemperatur). Die Referenztemperatur ist so gewählt oder experimentell bestimmt, dass beispielsweise bei der Verwendung von Erdgas als Brennstoff ab dieser Temperatur das Verhältnis von Brennstoffstrom B zum Luftstrom erfindungsgemäß von 1:20 auf 1:10 verändert werden kann. Diese Temperatur liegt beispielsweise zwischen 200°C und 500°C. Bei anderen gasförmigen Brennstoffen können sich andere geeignete Mischungsverhältnisse ergeben, so dass die angegebene Veränderung des Mischungsverhältnisses für Erdgas lediglich exemplarisch zur Erläuterung der Erfindung dient.

Mit dieser Art von Steuermitteln ist es möglich, den Brenner im kalten Zustand mit einem Verhältnis von Brennstoffstrom B zum Luftstrom (insbesondere zur Summe des ersten und zweiten, vorgewärmten Luftteilstromes) von 1:20 anzufahren. Dies ermöglicht die Ausbildung einer stabilen Flamme, die sich durch die Brennkammeröffnung in den Heizraum erstreckt. Erwärmen sich der Brenner und der Ofen mit fortschreitendem Betrieb des Brenners, kann das Verhältnis jedoch auf 1:10 gefahren werden, ohne dass die Flamme dadurch destabilisiert wird. Der Brenner wird vorzugsweise bei voller Luftmenge zunächst mit halber Leistung betrieben, und kann dann mit voller Leistung weitergefahren werden, wenn bestimmte Temperaturbedingungen erreicht sind, die ebenfalls eine ausreichende Stabilisierung der Flamme ermöglichen. So kann in den verschiedenen Erwärmungsstadien des Brenners trotz der hohen Austrittsgeschwindigkeit im Bereich der Brennkammeröffnung eine stabile Flamme erzeugt werden.

Optional weist der Brenner Mittel auf, um den Brenner in einen Betrieb mit flammenloser Oxidation umzuschalten. Hierzu sind beispielsweise Mittel zur Strömungsumlenkung des Brennstoffstromes und/oder des ersten Luftteilstromes vorgesehen, bei deren Aktivierung durch die Steuermittel die Flamme destabilisiert und gelöscht wird. Der Brenner ist ferner so ausgebildet, dass dann außerhalb der Brennkammeröffnung eine flammenlose Oxidation von Brennstoff und Luft stattfindet, die unter hoher Geschwindigkeit aus der Brennkammeröffnung austreten. Dies setzt voraus, dass die Temperatur in diesem Bereich einen Wert oberhalb der Zündtemperatur des Gemischs erreicht hat, d.h. in etwa 800°C. Hierfür sind entsprechende Temperaturüberwachungsmittel vorgesehen, die in Verbindung mit den Steuermitteln stehen. Auch bei dieser flammenlosen Oxidation bewirken die erhöhten Austrittsgeschwindigkeiten von Brennstoff und Luft an der Brennkammeröffnung eine vorteilhafte Ansaugung von Abgasen in einem erhöhten Maß, was wiederum die NOx-Werte reduziert.

Eine derartige Strömungsumlenkung für ein Umschalten in die flammenlose Oxidation kann beispielsweise durch eine verlängerte Brennstofflanze realisiert werden, die bis in den Bereich der Brennkammeröffnung ragt, wie es in der EP 0 685 683 B1 vorgeschlagen wird. Möglich ist es auch die Ansteuerung eines veränderten Austritts von Brennstoff aus der Zünd- und Mischeinrichtung.

Von der Erfindung umfasst ist auch ein Verfahren zum Betreiben eines Brenners nach einer Ausführungsform der Erfindung, bei dem die Steuermittel einen Brennstoffstrom und wenigstens einen Luftteilstrom so ansteuern, dass sich eine stabile Flamme ausgebildet, die sich von der Misch- und Zündeinrichtung durch die Brennkammeröffnung hindurch in den Heizraum erstreckt.

Das Verfahren umfasst für eine Anheizphase die Maßnahme, dass die Steuermittel nach Erreichen des vorbestimmten Parameterwertes das Verhältnis von Brennstoffstrom zu Luftstrom erhöhen. Dies erfolgt indem die Steuermittel wie bereits beschrieben den Brennstoffstrom bei annähernd gleichbleibendem Luftstrom erhöhen. Die Steuermittel verändern das Verhältnis von Brennstoffstrom zu Luftstrom von 1:20 auf 1:10. Bei Bauformen mit Rekuperator setzt sich der vorgenannte Luftstrom zusammen aus einem ersten und zweiten Luftteilstrom. Auch das Verfahren sieht folglich vor, dass es sich bei dem vorbestimmten Parameterwert um eine Temperatur in einem zu beheizenden Raum handelt und diese Temperatur zwischen 200°C und 500°C liegt. Diese Verfahrensführung hat die zuvor genannten Vorteile.

Für ein optionales Umschalten in einen Betrieb mit flammenloser Oxidation sieht das Verfahren in einer Ausführungsform vor, dass eine Temperatur T_{H} des Heizraumes ermittelt wird und bei Erreichen einer vorbestimmten Temperatur T_{H} oberhalb der Zündtemperatur des Brennstoff/Luft-Gemisches die Strömung des Brennstoffstroms und/oder des ersten Luftteilstromes so umgelenkt wird, dass die Flamme destabilisiert und gelöscht wird, und dann außerhalb der Brennkammeröffnung eine flammenlose Oxidation von Brennstoff und Luft stattfindet, die aus der Brennkammeröffnung austreten. Diese Verfahrensführung hat die zuvor genannten Vorteile.

Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Abbildungen.

Von den Abbildungen zeigt:
- Fig. 1: einen schematischen Schnitt durch eine erste Ausführungsform eines erfindungsgemäßen Brenners;
- Fig. 2: eine Darstellung einer Ausführungsform von Steuermitteln zur Steuerung eines Brenners in einem Fließschema;
- Fig. 3: einen schematischen Schnitt durch eine zweite Ausführungsform eines erfindungsgemäßen Brenners; und
- Fig. 4: einen schematischen Schnitt durch eine dritte Ausführungsform eines erfindungsgemäßen Brenners.

Fig. 1 zeigt schematisch eine erste Ausführungsform eines erfindungsgemäßen Brenners 10, anhand dessen die wesentlichen Merkmale der Erfindung erläutert werden sollen. Der Aufbau des Brenners ist jedoch nicht einschränkend zu verstehen und Fig. 1 gibt insbesondere nur eine schematische Darstellung der Komponenten und Bauteilabmessungen wieder. Das Gleiche gilt für die Figuren 3 und 4, die weitere Ausführungsformen zeigen. Es sind ebenso Bauformen ohne Rekuperator mit einbezogen.

Der Brenner 10 ist in eine Ofenwand 20 eingebaut und erzeugt eine Flamme 56, mit welcher ein Heizraum 55 zu beheizen ist. In dieser Ausführungsform handelt es sich um eine offene Flamme, welche den Heizraum 55 direkt beheizt. Es sind jedoch auch andere Ausführungsformen mit indirekter Beheizung möglich, bei denen ein Strahlrohr verwendet wird. Eine solche Ausführungsform zeigt Fig. 4.

Der Brenner 10 weist eine Misch- und Brennkammer 54 auf, welche durch eine Luftzuführung 30 in Form eines Luftzuführungsrohres gebildet wird. In diese Luftzuführung 30 wird Verbrennungsluft eingebracht (nicht dargestellt) und strömt als erster Luftteilstrom L1 in die Misch- und Brennkammer 54. Innerhalb dieses Luftzuführungsrohres 30 ist eine Zünd- und Mischeinrichtung 51 angebracht, die mit einer Brennstoffzuführung 50 verbunden ist, durch welche der Zünd- und Mischeinrichtung 51 Brennstoff zugeführt wird. Bei dem Brennstoff handelt es sich beispielsweise um Erdgas.

Die Zünd- und Mischeinrichtung 51 ist auf geeignete Weise so ausgebildet, dass der Brennstoff so aus ihr austritt, dass durch Zündung des Gemisches aus Brennstoffstrom B und erstem Luftteilstrom L1 eine stabile Flamme 56 entstehen kann. In der schematischen Darstellung der Fig. 1 treten hierfür mehrere Brennstoffströme seitlich in einem Winkel aus der Zünd- und Mischeinrichtung 51 aus, aber dies ist nicht einschränkend zu verstehen. Jede andere geeignete Zünd- und Mischeinrichtung 51 kann ebenfalls eingesetzt werden.

Der Brenner weist in dieser Ausführungsform ferner einen Rekuperator 40 auf, welcher das Luftzuführungsrohr 30 umgibt. Aus dem Heizraum 55 werden heiße Abgase A1 in den Rekuperator 40 eingezogen und ein zweiter Luftteilstrom L2 wird im Gegenstrom erwärmt. Optional kann auch der erste Luftteilstrom L1 im Rekuperator 40 vorgewärmt worden sein. Der zweite, vorgewärmte Luftteilstrom L2 wird dem Heizraum 55 zugeführt. Dies erfolgt im Bereich einer langgestreckten Flamme 56, wobei diese Flamme 56 verschiedene Flammenbereiche aufweist. Ein erster Flammenbereich 56a befindet sich innerhalb der Misch- und Brennkammer 54, wobei das Luftzuführungsrohr 30 eine Brennkammeröffnung 53 bildet, durch welche sich die Flamme 56 von der Zünd- und Mischeinrichtung 51 aus erstreckt. Ein zweiter Flammenbereich 56b bildet sich im Heizraum 55 vor der Brennkammeröffnung 53 aus. Diesem Flammenbereich 56b wird der zweite, vorgewärmte Luftteilstrom L2 aus dem Rekuperator 40 zugeführt. Gleichzeitig werden heiße Abgase A2 aus dem Heizraum 55 in den Flammenbereich 56b eingesaugt.

Bei diesem Aufbau des Brenners liegt der auf die Brennerleistung bezogene Querschnitt der Brennkammeröffnung 53 im Bereich zwischen 1,5 mm²/kW und 5 mm²/kW, besonders bevorzugt zwischen 2,5 mm²/kW und 3,5 mm²/kW. Hierdurch ergeben sich hohe Austrittsgeschwindigkeiten an der Brennkammeröffnung 53, die niedrige NOx-Werte im Flammenbereich 56b bewirken. In Summe mit der NOx-Bildung der Flamme 56 innerhalb der Misch- und Brennkammer lassen sich bei offener Feuerung insgesamt geringe NOx-Werte im Bereich von 5 bis 100 mg/Nm³ bezogen auf 3% O₂ im trockenen Abgas erzielen. Ferner lässt sich die Flamme 56 gut überwachen, wobei hierzu in der Misch- und Brennkammer 54 ein Ionisationsstab 52 vorgesehen ist, mit dem sich das Vorhandensein der Flamme 56 detektieren lässt.

Um den Brenner in den Betriebszustand der Fig. 1 zu bringen, erfolgt eine Anheizphase mit einer bestimmten Ansteuerung von Brennstoffstrom B und den Luftteilströmen L1, L2, um auch bei kaltem Brenner 10 eine stabile Flamme 56 erzeugen können. Hierzu sind Steuermittel 60 vorgesehen, deren Aufbau beispielhaft der Fig. 2 zu entnehmen ist. Ein Brenner 10 ist mit Steuermitteln 60 ausgestattet, die eine Versorgung des Brenners 10 mit Brennstoff und Luft ermöglichen. Der Brennstoff wird im Folgenden vereinfacht als Gas bezeichnet. Für den Strom des Gases sind ausgehend vom Brenner 10 in Reihe ein Einstellventil 61, ein Gasventil 63, ein Kompensator 64 und ein Kugelhahn 65 für den Anschluss an eine Gasversorgung vorgesehen (nicht dargestellt). Für den Strom der Luft sind ausgehend vom Brenner 10 in Reihe ein Einstellventil 66, ein Luftventil 67, ein Kompensator 68 und ein Schieber 69 für den Anschluss an eine Luftversorgung vorgesehen (nicht dargestellt). Zwischen Einstellventil 61 und Gasventil 63 sind in Parallelschaltung ein Gleichdruckregler 62 mit einem Gasventil und eine weiteres Gasventil 62a im Bypass vorgesehen. Zwischen Einstellventil 66 und dem Luftventil 67 zweigt eine Impulsleitung 70 zum Gleichdruckregler 62 mit dem Gasventil ab.

Mit diesen Steuermitteln wird der Brenner zunächst im kalten Zustand mit einem

Verhältnis von Brennstoff zu Luft von etwa 1:20 angefahren, was die Ausbildung einer stabilen Flamme 56 ermöglicht. Dabei wird bereits die volle Luftmenge zur Verfügung gestellt, während der Brennstoffstrom über das Ventil 62a zunächst reduziert ist. In Abhängigkeit von dem Aufbau des Brenners 10 und den Umgebungsbedingungen in einem Ofen wird der Brennstoffstrom ab einer vorbestimmten Temperatur erhöht werden, da die Flamme 56 sich nun auch bei einem höheren Brennstoffanteil stabilisiert. Ab dieser Temperatur wird für den Brennstoffstrom vom Ventil 62a auf das Ventil 62 gewechselt, der Brennstoffstrom so erhöht und dabei ein Verhältnis von Brennstoff zu Luft von etwa 1:10 eingestellt.

Fig. 3 zeigt eine alternative Ausführungsform des erfindungsgemäßen Brenners 11, bei welcher jedoch der Rekuperator 40 die Brennkammeröffnung 53' bildet. Somit mündet der zweite, im Rekuperator 40' vorgewärmte Luftteilstrom L2' zusammen mit dem ersten Luftteilstrom L1 in der Misch- und Brennkammer 54'. Die Flamme 56 mit den beiden Flammenbereichen 56a und 56b bildet sich jedoch analog aus, und auch die übrigen Komponenten entsprechen der Ausführungsform der Fig. 1. Lediglich der auf die Brennerleistung bezogene Querschnitt der Brennkammeröffnung 53' liegt hier im Bereich zwischen 3 mm²/kW und 10 mm²/kW, besonders bevorzugt zwischen 3 mm²/kW und 6 mm²/kW.

Fig. 4 zeigt einen Brenner 12 gemäß der Ausführungsform der Fig. 3, bei dem ein zu beheizender Heizraum 55' innerhalb eines Flammenrohres 42 angeordnet ist. Das Flammenrohr 42 ist von einem Strahlrohr 41 umgeben, welches für eine indirekte Beheizung aus der Ofenwand 20 in einen Ofeninnenraum hineinragt. Das Flammenrohr 42 innerhalb des Strahlrohres 41 erlaubt den Strom von heißen Abgasen A3 zurück zum Brenner 12, wobei sie entweder als Abgase A1 dem Rekuperator zugeführt oder als Abgase A2 von dem Flammenbereich 56b eingesaugt werden. Bei der Verwendung z.B. eines SER-Strahlrohres lassen sich mit der Erfindung NOx-Werte im Bereich von 50 bis 150 mg/Nm³ bezogen auf 3% O₂ im trockenen Abgas erzielen.

### Bezugszeichenliste:

- 10,11,12: Brenner
- 20: Ofenwand
- 30,30': Luftzuführung, Luftzuführungsrohr
- 40,40': Rekuperator
- 41: Strahlrohr
- 42: Flammenrohr
- 50: Brennstoffzuführung
- 51: Misch- und Zündeinrichtung
- 52: Flammenüberwachungsmittel, Ionisationsstab
- 53: Brennerkammeröffnung
- 54,54': Misch- und Brennkammer
- 55,55': Heizraum
- 56: Flamme
- 56a,56b: Flammenbereich
- 60: Steuermittel
- 61: Einstellventil Gas
- 62: Gleichdruckregler mit Gasventil V2
- 62a: Gasventil Bypass
- 63: Gasventil V1
- 64: Kompensator
- 65: Kugelhahn
- 66: Einstellventil Luft
- 67: Luftventil
- 68: Kompensator
- 69: Schieber
- 70: Impulsleitung

- L1: Luftteilstrom
- L2: Luftteilstrom, vorgewärmt
- B: Brennstoffstrom
- A1: Abgasstrom in Rekuperator
- A2: Abgasstrom in Flamme
- A3: Abgasstrom Rückführung

## Patentansprüche

1. Brenner (10;11;12) zum Erwärmen eines Heizraumes (55;55') mit Reduzierung von NOx-Emissionen, umfassend:
eine Misch- und Brennkammer (54;54');
eine Misch- und Zündeinrichtung (51), die in der Misch- und Brennkammer (54;54') angeordnet ist;
eine Brennstoffzuführung (50), die mit der Misch- und Zündeinrichtung (51) verbunden und zur Zuführung von Brennstoff zu der Misch- und Zündeinrichtung (51) ausgebildet ist;
eine Luftzuführung (30;30'), die zur Zuführung wenigstens eines Luftteilstroms (L1) zu der Misch- und Brennkammer (54;54') ausgebildet ist;
eine Brennkammeröffnung (53;53'), welche die Misch- und Brennkammer (54;54') zu einem zu erwärmenden Heizraum (55;55') hin öffnet;
Steuermittel (60), die ausgebildet sind zur Steuerung eines Brennstoffstromes (B) über die Brennstoffzuführung (50) und zur Steuerung wenigstens eines Luftteilstromes (L1) über die Luftzuführung (30;30'), wobei der Brenner (10;11;12) und die Steuermittel (60) zum Betreiben des Brenners (10;11;12) mit einer stabilen Flamme (56;56') ausgebildet sind, die sich von der Misch- und Zündeinrichtung (51) durch die Brennkammeröffnung (53;53') hindurch in den Heizraum (55;55') erstreckt; wobei der auf die Brennerleistung bezogene Querschnitt der Brennkammeröffnung (53;53') im Bereich zwischen 1,5 mm²/kW und 10 mm²/kW liegt, **dadurch gekennzeichnet, dass**
die Steuermittel (60) dazu ausgebildet sind, im kalten Zustand beim Anfahren des Brenners (10;11;12) ein Verhältnis von Brennstoffstrom zu Luftstrom von 1:20 einzustellen und nach Erreichen einer vorbestimmten Temperatur im Heizraum (55;55') den Brennstoffstrom (B) bei annähernd gleichem Luftstrom zu erhöhen, damit ein Verhältnis von Brennstoffstrom zu Luftstrom von 1:10 eingestellt wird.

2. Brenner nach Anspruch 1, wobei der auf die Brennerleistung bezogene Querschnitt der Brennkammeröffnung (53;53') im Bereich zwischen 1,5 mm²/kW und 8 mm²/kW, bevorzugt zwischen 1,5 mm²/kW und 6 mm²/kW, besonders bevorzugt zwischen 1,5 mm²/kW und 5 mm²/kW liegt.

3. Brenner nach Anspruch 1 oder 2, wobei die Luftzuführung durch ein Luftzuführungsrohr (30) gebildet ist, innerhalb dessen die Misch- und Zündeinrichtung (51) so angeordnet ist, dass sich die Misch- und Brennkammer (54) ausbildet, und dass das Luftzuführungsrohr (30) die Brennkammeröffnung (53) bildet.

4. Brenner nach Anspruch 3, wobei der auf die Brennerleistung bezogene Querschnitt der Brennkammeröffnung (53) im Bereich zwischen 1,5 mm²/kW und 5 mm²/kW, besonders bevorzugt zwischen 2,5 mm²/kW und 3,5 mm²/kW liegt.

5. Brenner nach einem der Ansprüche 1 bis 4, wobei er einen die Luftzuführung (30;30') wenigstens teilweise umgebenden Rekuperator (40;40') aufweist, über welchen ein zweiter Luftteilstrom (L2) der Misch- und Brennkammer (54;54') oder dem Heizraum (55;55') außerhalb der Misch- und Brennkammer (54) zuführbar ist.

6. Brenner nach Anspruch 5, wobei die Luftzuführung durch ein Luftzuführungsrohr (30') gebildet ist, innerhalb dessen die Misch- und Zündeinrichtung (51) so angeordnet ist, dass sich die Misch- und Brennkammer (54') ausbildet, und dass der Rekuperator (40') die Brennkammeröffnung (53') bildet, während der zweite Luftteilstrom (L2) von dem Rekuperator (40) in die Misch- und Brennkammer (54') geleitet wird.

7. Brenner nach Anspruch 6, wobei der auf die Brennerleistung bezogene Querschnitt der Brennkammeröffnung (53') im Bereich zwischen 3 mm²/kW und 10 mm²/kW, besonders bevorzugt zwischen 3 mm²/kW und 6 mm²/kW liegt.

8. Brenner nach einem der Ansprüche 1 bis 7, wobei in der Misch- und Brennkammer (54;54') Flammenüberwachungsmittel (52) vorgesehen sind, die zur Detektion einer Flamme (56;56') im Bereich der Misch- und Zündeinrichtung (51) ausgebildet sind.

9. Brenner nach einem der Ansprüche 1 bis 8, wobei Mittel zur Strömungsumlenkung des Brennstoffstromes (B) und/oder des ersten Luftteilstromes (L1) vorgesehen sind, bei deren Aktivierung durch die Steuermittel (60) die Flamme (56;56') destabilisiert und gelöscht wird, und der Brenner (10;11;12) so ausgebildet ist, dass dann außerhalb der Brennkammeröffnung (53;53') eine flammenlose Oxidation von Brennstoff und Luft stattfindet, die aus der Brennkammeröffnung (53;53') austreten.

10. Verfahren zum Betreiben eines Brenners nach einem oder mehreren der Ansprüche 1 bis 9, bei dem die Steuermittel (60) einen Brennstoffstrom (B) und wenigstens einen Luftteilstrom (L1) so ansteuern, dass sich eine stabile Flamme (56;56') ausgebildet, die sich von der Misch- und Zündeinrichtung (51) durch die Brennkammeröffnung (53;53') hindurch in den Heizraum (55;55') erstreckt, wobei die Steuermittel (60) im kalten Zustand beim Anfahren des Brenners (10;11;12) ein Verhältnis von Brennstoffstrom zu Luftstrom von 1:20 einstellen und nach Erreichen einer vorbestimmten Temperatur im Heizraum (55;55') den Brennstoffstrom (B) bei annähernd gleichem Luftstrom erhöhen, um ein Verhältnis von Brennstoffstrom zu Luftstrom von 1:10 einzustellen.

11. Verfahren nach Anspruch 10, wobei die Temperatur T_{H} des Heizraumes (55;55') ermittelt wird und bei Erreichen einer vorbestimmten Temperatur T_{H} oberhalb der Zündtemperatur des Brennstoff/Luft-Gemisches die Strömung des Brennstoffstroms (B) und/oder des ersten Luftteilstromes (L1) so umgelenkt wird, dass die Flamme (56;56') destabilisiert und gelöscht wird, und dann außerhalb der Brennkammeröffnung (53;53') eine flammenlose Oxidation von Brennstoff und Luft stattfindet, die aus der Brennkammeröffnung (53;53') austreten.

## Claims

1. Burner (10; 11; 12) for heating a heating chamber (55; 55') with reduction of NOx emissions, comprising:
a mixing and combustion chamber (54;54');
a mixing and ignition device (51) which is arranged in the mixing and combustion chamber (54; 54');
a fuel supply (50) which is connected to the mixing and ignition device (51) and is designed to supply fuel to the mixing and ignition device (51);
an air supply (30; 30') which is designed to supply at least one air partial flow (L1) to the mixing and combustion chamber (54; 54');
a combustion chamber opening (53; 53') which opens the mixing and combustion chamber (54; 54') towards a heating chamber (55; 55') to be heated;
control means (60) which are designed to control a fuel flow (B) via the fuel supply (50) and to control at least one air partial flow (L1) via the air supply (30; 30'), wherein the burner (10; 11; 12) and the control means (60) are designed to operate the burner (10; 11; 12) with a stable flame (56; 56') which extends from the mixing and ignition device (51) through the combustion chamber opening (53; 53') into the heating chamber (55; 55');
wherein the cross section of the combustion chamber opening (53; 53') related to the burner power lies between 1.5 mm²/kW and 10 mm²/kW,
**characterized in that**
the control means (60) are designed to set a ratio of fuel flow to air flow of 1:20 when starting up the burner (10; 11; 12) in the cold state and, after reaching a predetermined temperature in the heating chamber (55; 55'), to increase the fuel flow (B) at approximately the same air flow, in order that a fuel flow to air flow ratio of 1:10 is set.

2. Burner according to Claim 1, wherein the cross section of the combustion chamber opening (53; 53') related to the burner power lies in the range between 1.5 mm²/kW and 8 mm²/kW, preferably between 1.5 mm²/kW and 6 mm²/kW, particularly preferably between 1.5 mm²/kW and 5 mm²/kW.

3. Burner according to Claim 1 or 2, wherein the air supply is formed by an air supply pipe (30), within which the mixing and ignition device (51) is arranged in such a way that the mixing and combustion chamber (54) is formed, and that the air supply pipe (30) forms the combustion chamber opening (53).

4. Burner according to Claim 3, wherein the cross section of the combustion chamber opening (53) related to the burner power lies in the range between 1.5 mm²/kW and 5 mm²/kW, particularly preferably between 2.5 mm²/kW and 3.5 mm²/kW.

5. Burner according to one of Claims 1 to 4, wherein it has a recuperator (40; 40') which at least partially surrounds the air supply (30; 30') and via which a second air partial flow (L2) can be supplied to the mixing and combustion chamber (54; 54') or the heating chamber (55; 55') outside the mixing and combustion chamber (54).

6. Burner according to Claim 5, wherein the air supply is formed by an air supply pipe (30'), within which the mixing and ignition device (51) is arranged in such a way that the mixing and combustion chamber (54') is formed, and that the recuperator (40') forms the combustion chamber opening (53'), while the second air partial flow (L2) is directed from the recuperator (40) into the mixing and combustion chamber (54').

7. Burner according to Claim 6, wherein the cross section of the combustion chamber opening (53') related to the burner power lies in the range between 3 mm²/kW and 10 mm²/kW, particularly preferably between 3 mm²/kW and 6 mm²/kW.

8. Burner according to one of Claims 1 to 7, wherein provided in the mixing and combustion chamber (54; 54') are flame monitoring means (52) which are designed for the detection of a flame (56; 56') in the region of the mixing and ignition device (51).

9. Burner according to one of Claims 1 to 8, wherein means are provided for the flow deflection of the fuel flow (B) and/or the first air partial flow (L1), upon the activation of which by the control means (60) the flame (56; 56') is destabilized and extinguished, and the burner (10; 11; 12) is designed in such a way that a flameless oxidation of fuel and air, which emerge from the combustion chamber opening (53; 53'), then takes place outside the combustion chamber opening (53; 53').

10. Method for operating a burner according to one or more of Claims 1 to 9, in which method the control means (60) actuate a fuel flow (B) and at least one air partial flow (L1) in such a way that a stable flame (56; 56') is formed, which extends from the mixing and ignition device (51) through the combustion chamber opening (53; 53') into the heating chamber (55; 55'), wherein the control means (60) set a ratio of fuel flow to air flow of 1:20 when starting up the burner (10; 11; 12) in the cold state and, after reaching a predetermined temperature in the heating chamber (55; 55'), increase the fuel flow (B) with approximately the same air flow to set a ratio of fuel flow to air flow of 1:10.

11. Method according to Claim 10, wherein the temperature T_{H} of the heating chamber (55; 55') is determined and, when a predetermined temperature T_{H} above the ignition temperature of the fuel/air mixture is reached, the flow of the fuel flow (B) and/or the first air partial flow (L1) is deflected in such a way that the flame (56; 56') is destabilized and extinguished, and a flameless oxidation of fuel and air, which emerges from the combustion chamber opening (53;53'), then takes place outside the combustion chamber opening (53; 53').

## Revendications

1. Brûleur (10 ; 11 ; 12) destiné à chauffer un espace de chauffage (55 ; 55') pour réduire des émissions de NOx, comprenant :
une chambre de mélange et de combustion (54 ; 54') ;
un dispositif de mélange et d'allumage (51), qui est disposé dans la chambre de mélange et de combustion (54 ; 54') ;
une arrivée de combustible (50), qui est reliée au dispositif de mélange et d'allumage (51) et est réalisée pour amener du combustible au dispositif de mélange et d'allumage (51) ;
une arrivée d'air (30 ; 30'), qui est réalisée pour amener au moins un flux d'air partiel (L1) à la chambre de mélange et de combustion (54 ; 54') ;
une ouverture (53 ; 53') de chambre de combustion, laquelle ouvre la chambre de mélange et de combustion (54 ; 54') vers un espace de chauffage (55 ; 55') à chauffer ;
des moyens de commande (60), qui sont réalisés pour commander un flux de combustible (B) par l'arrivée de combustible (50) et pour commander au moins un flux d'air partiel (L1) par l'arrivée d'air (30 ; 30'), le brûleur (10 ; 11 ; 12) et les moyens de commande (60) étant réalisés pour faire fonctionner le brûleur (10 ; 11 ; 12) avec une flamme stable (56 ; 56'), qui s'étend depuis le dispositif de mélange et d'allumage (51) dans l'espace de chauffage (55 ; 55') à travers l'ouverture (53 ; 53') de chambre de combustion, la section transversale de l'ouverture (53 ; 53') de chambre de combustion rapportée à la puissance de brûleur se situant dans la plage entre 1,5 mm²/kW et 10 mm²/kW,
**caractérisé en ce que**
les moyens de commande (60) sont réalisés pour régler un rapport entre le flux de combustible et le flux d'air de 1:20 lors du démarrage du brûleur (10 ; 11 ; 12) à froid et pour augmenter, une fois une température prédéfinie atteinte dans l'espace de chauffage (55 ; 55'), le flux de combustible (B) pour un flux d'air approximativement identique pour régler un rapport entre le flux de combustible et le flux d'air de 1:10.

2. Brûleur selon la revendication 1, la section transversale de l'ouverture (53 ; 53') de chambre de combustion rapportée à la puissance de brûleur étant située dans la plage entre 1,5 mm²/kW et 8 mm²/kW, de manière préférée entre 1,5 mm²/kW et 6 mm²/kW, de manière particulièrement préférée entre 1,5 mm²/kW et 5 mm²/kW.

3. Brûleur selon la revendication 1 ou 2, l'arrivée d'air étant formée par un tuyau d'arrivée d'air (30), à l'intérieur duquel le dispositif de mélange et d'allumage (51) est disposé de telle sorte que la chambre de mélange et de combustion (54) se forme et que le tuyau d'arrivée d'air (30) forme l'ouverture (53) de chambre de combustion.

4. Brûleur selon la revendication 3, la section transversale de l'ouverture (53) de chambre de combustion rapportée à la puissance de brûleur étant située dans la plage entre 1,5 mm²/kW et 5 mm²/kW, de manière particulièrement préférée entre 2,5 mm²/kW et 3,5 mm²/kW.

5. Brûleur selon l'une des revendications 1 à 4, le brûleur comportant un récupérateur (40 ; 40') entourant au moins en partie l'arrivée d'air (30 ; 30'), par lequel un deuxième flux d'air partiel (L2) peut être amené à la chambre de mélange et de combustion (54 ; 54') ou à l'espace de chauffage (55 ; 55') à l'extérieur de la chambre de mélange et de combustion (54).

6. Brûleur selon la revendication 5, l'arrivée d'air étant formée par un tuyau d'arrivée d'air (30'), à l'intérieur duquel le dispositif de mélange et d'allumage (51) est disposé de telle sorte que la chambre de mélange et de combustion (54') se forme, et que le récupérateur (40') forme l'ouverture (53') de chambre de combustion, tandis que le deuxième flux partie d'air (L2) est dirigé depuis le récupérateur (40) dans la chambre de mélange et de combustion (54').

7. Brûleur selon la revendication 6, la section transversale de l'ouverture (53') de chambre de combustion rapportée à la puissance de brûleur étant située dans la plage entre 3 mm²/kW et 10 mm²/kW, de manière particulièrement préférée entre 3 mm²/kW et 6 mm²/kW.

8. Brûleur selon l'une des revendications 1 à 7, des moyens de surveillance de flamme (52), qui sont réalisés pour détecter une flamme (56 56') dans la zone du dispositif de mélange et d'allumage (51), étant prévus dans la chambre de mélange et de combustion (54 ; 54').

9. Brûleur selon l'une des revendications 1 à 8, des moyens de déviation d'écoulement du flux de combustible (B) et/ou du premier flux d'air partiel (L1) étant prévus, lors de l'activation desquels par les moyens de commande (60) la flamme (56 ; 56') est déstabilisée et éteinte, et le brûleur (10 ; 11 ; 12) étant réalisé de telle sorte qu'une oxydation sans flamme du combustible et de l'air, qui sortent de l'ouverture (53 ; 53') de chambre de combustion, a alors lieu à l'extérieur de l'ouverture (53 ; 53') de chambre de combustion.

10. Procédé destiné à faire fonctionner un brûleur selon l'une ou plusieurs des revendications 1 à 9, dans lequel les moyens de commande (60) pilotent le flux de combustible (B) et au moins un flux d'air partiel (L1) de telle sorte qu'une flamme (56 ; 56') stable se forme, laquelle s'étend depuis le dispositif de mélange et d'allumage (51) dans l'espace de chauffage (55 ; 55') à travers l'ouverture (53 ; 53') de chambre de combustion, les moyens de commande (60) réglant un rapport entre le flux de combustible et le flux d'air de 1:20 lors du démarrage du brûleur (10 ; 11 ; 12) à froid et augmentant, une fois une température prédéfinie atteinte dans l'espace de chauffage (55 ; 55'), le flux de combustible (B) pour un flux d'air approximativement identique pour régler un rapport entre le flux de combustible et le flux d'air de 1:10.

11. Procédé selon la revendication 10, la température T_{H} de l'espace de chauffage (55 ; 55') étant déterminée et l'écoulement du flux de combustible (B) et/ou du premier flux d'air partiel (L1) étant dévié une fois une température T_{H} prédéfinie atteinte au-dessus de la température d'allumage du mélange de combustible/d'air de telle sorte que la flamme (56 ; 56') est déstabilisée et éteinte puis une oxydation sans flamme du combustible et de l'air, qui sortent de l'ouverture (53 ; 53') de chambre de combustion, a lieu à l'extérieur de l'ouverture (53 ; 53') de chambre de combustion.
